# EUROPÄISCHE PATENTSCHRIFT

(11) **EP 0 731 662 B1**
(45) Veröffentlichungstag und Bekanntmachung des Hinweises auf die Patenterteilung: **08.04.1998**
(21) Anmeldenummer: 95901414.3
(22) Anmeldetag: 23.11.1994
(51) Int. Cl.: A47L 9/32, A47L 5/24, A47L 5/30

(54) **STAUBSAUGGERÄT MIT EINEM TELESKOPIERBAREN GERÄTESTIEL**
VACUUM CLEANING APPLIANCE WITH TELESCOPING HANDLE
ASPIRATEUR A MANCHE TELESCOPIQUE

(30) Priorität: 02.12.1993 DE 9318460 U
(43) Veröffentlichungstag der Anmeldung: 18.09.1996
(73) Patentinhaber: Vorwerk & Co. Interholding GmbH, 42275 Wuppertal (DE)
(72) Erfinder: AHLF, Heinz Jürgen, D-51467 Bergisch-Gladbach (DE); HELMES, Ludger, D-45253 Velbert (DE); STROHMEYER, Rolf, D-42899 Remscheid (DE)
(74) Vertreter: Müller, Enno, Dipl.-Ing.
(86) Internationale Anmeldenummer: EP9403867
(87) Internationale Veröffentlichungsnummer: WO9515111

(56) Entgegenhaltungen:
- DE-A- 2 453 236
- FR-A- 2 025 832
- US-A- 3 758 914
- PATENT ABSTRACTS OF JAPAN vol. 16, no. 334 (C-0964) 21. Juli 1992 & JP,A,04 097 718 (MATSUSHITA ELECTRIC IND CO) 30. März 1992
- PATENT ABSTRACTS OF JAPAN vol. 17, no. 93 (C-1029) 24. Februar 1993 & JP,A,04 285 517 (SANYO ELECTRIC CO LTD) 9. Oktober 1992
- PATENT ABSTRACTS OF JAPAN vol. 16, no. 164 (C-0931) 21. April 1992 & JP,A,04 012 721 (MITSUBISHI ELECTRIC HOME APPLIANCE CO LTD) 17. Januar 1992
- PATENT ABSTRACTS OF JAPAN vol. 17, no. 232 (C-1056) 12. Mai 1993 & JP,A,04 364 822 (SHARP CO) 17. Dezember 1992

## Beschreibung

Die Erfindung betrifft ein elektromotorisch betriebenes Staubsauggerät mit einem teleskopierbaren Gerätestiel, der einen Handgriff aufweist.

Derartige Staubsauggeräte sind weitläufig bekannt (siehe die FR-A-2 025 832). Mit Hilfe des teleskopierbaren Gerätestieles kann der Handgriff in eine ergonomisch günstige Gebrauchshöhe gebracht werden. Hierzu weist der teleskopierbare Gerätestiel Zumeist mehrere Raststellungen auf, die per Knopfdruck gelöst werden können. Des weiteren ist es auch bekannt, einen derartigen Gerätestiel über eine Verriegelungstaste von dem Staubsauggerät zu lösen, um den Gerätestiel für ein weiteres Gerät benutzen zu können. Die Anordnung des Handgriffes an dem freien Ende eines teleskopierbaren Gerätestieles weist bei verschiedenen Arbeiten Nachteile auf. So ist beispielsweise bei bodennahen Arbeiten ein umständliches Hantieren mit dem Staubsauggerät gegeben. Auch beim Absaugen von Polstern oder dergleichen ist das in diesem Fall mit einem Saugschlauch versehene Staubsauggerät sehr umständlich zu handhaben.

Aufgabe der vorliegenden Erfindung ist es, ein gattungsgemäßes Staubsauggerät handhabungstechnisch günstiger auszugestalten.

Gelöst ist diese Aufgabe durch die im Hauptanspruch angegebene Erfindung.

Die Unteransprüche steilen vorteilhafte Weiterbildungen dar. Zufolge solcher Ausgestaltung ist ein gattungsgemäßes Staubsauggerät leichter zu handhaben. Dies ist insbesondere dadurch gelöst, daß der Handgriff abnehmbar ist und zwischen einem Teleskop-Mittelstück und einer geräteseitigen Verankerung des Gerätestieles befestigbar ist. Bei bodennahen Arbeiten oder beim Absaugen von Polstern oder dergleichen kann nunmehr der Handgriff von dem Gerätestiel abgenommen und an einer anderen Stelle des Gerätestieles befestigt werden. Dies erfolgt bevorzugt im Bereich des Eintritts des Gerätestieles in das Motorgehäuse des Staubsauggerätes. Es ist hierdurch eine auf das Staubsauggerät bezogene schwerpunktnahe Anordnung des Handgriffes gegeben, was sich insbesondere in handhabungstechnischer Hinsicht als Vorteil erweist. Eine derartige Anordnung kann hierbei so getroffen sein, daß der Handgriff sich zwischen einem Teleskop-Mittelstück und einer geräteseitigen Verankerung des Gerätestieles befindet. Hierzu wird in üblicher Weise mittels einer Verriegelungstaste der teleskopierbare Gerätestiel gelängt, wonach der Handgriff in den hierdurch gebildeten Freiraum zwischen dem Teleskop-Mittelstück und der geräteseitigen Verankerung des Gerätestieles eingesetzt wird. Hierbei ist auch denkbar, daß nach Positionieren des Handgriffes in dem angegebenen Bereich das Teleskop-Mittelstück wieder in Richtung auf die Verankerung des Gerätestieles zurückverlagert wird, wobei hier eine Verriegelung zwischen dem Handgriff und dem Teleskop-Mittelstück erfolgt. Auch diese Verriegelung ist mittels einer Verriegelungstaste lösbar. Der Handgriff ist somit formschlüssig im Bereich nahe dem Schwerpunkt des Staubsauggerätes angeordnet. Vor allem beim Absaugen von Polstern, wobei hier das Staubsauggerät beispielsweise mit einem Saugschlauch versehen ist, ist eine derartige Anordnung des Handgriffes ergonomisch von besonderem Vorteil, da gerade hier das Staubsauggerät häufig getragen wird und somit sich die Anordnung des Handgriffes in Schwerpunktnähe des Staubsauggerätes günstig auswirkt. Vorteilhafterweise kann der Handgriff an einem Ende des Gerätestieles angeordnet sein. Diese Anordnung ist insbesondere beim üblichen Saugen von Teppichböden oder dergleichen von Vorteil. Auch hier ist der Handgriff über eine Rast an dem Ende des Gerätestieles angeordnet, welche Rast mittels einer Verriegelungstaste gelöst werden kann. In bekannter Weise kann der teleskopierbare Gerätestiel gelängt werden, um eine ergonomisch optimale Anpassung an die Körpergröße des Benutzers zu ermöglichen. Der so ausgebildete Handgriff kann mittels der Verriegelungstaste vom Ende des Gerätestieles gelöst und wie zuvor beschrieben in einer schwerpunktnahen Position an dem Gerätestiel befestigt werden. Als besonders vorteilhaft erweist es sich hierbei, daß der Gerätestiel eine feststehende Grundstange aufweist, auf welcher das Teleskop-Mittelstück verschiebbar ist. Beim Verschieben des Teleskop-Mittelstückes wird zwischen dem Teleskop-Mittelstück und der Verankerung des Gerätestieles bzw. der Grundstange des Gerätestieles ein Freiraum gebildet, in welchen der Handgriff eingesetzt werden kann. Hierbei kann auch eine formschlüssige Verbindung des Handgriffes mit der Grundstange des Gerätestieles gebildet werden. In einer vorteilhaften Weiterbildung ist vorgesehen, daß die Stromzuführung über ein in den Handgriff einlaufendes Kabel erfolgt. In Verbindung mit einem in dem Handgriff angeordneten Ein/Aus-Schalter bedeutet dies eine vorteilhafte Handhabung des Staubsauggerätes. Diese Ausgestaltung wird des weiteren dadurch optimiert, daß der Handgriff mindestens einen steckerartigen Zapfen aufweist zur leitungsmäßigen Verbindung zum Teleskop-Mittelstück. Die Stromversorgung ist hierbei über die mit der Stromzuführung und dem Ein/Aus-Schalter versehene Handhabe und das über den steckerartigen Zapfen mit dem Handgriff verbundene Teleskop-Mittelstück gegeben, wobei das Teleskop-Mittelstück Kabelschleifen oder dergleichen aufweist, welche durch die Gerätestiel-Grundstange in das Motorgehäuse geführt sind. Hierdurch ist in jeder längenmäßigen Stellung des teleskopierbaren Gerätestieles die Stromversorgung des Motors des Staubsauggerätes gewährleistet. Vorteilhafterweise weist hierbei das Teleskop-Mittelstück an beiden Stirnseiten eine Aufnahme für den steckerartigen Zapfen auf. Es ist somit sowohl bei der Anordnung des Handgriffes an dem Ende des Gerätestieles als auch bei der Anordnung zwischen dem Teleskop-Mittelstück und der geräteseitigen Verankerung des Gerätestieles ein Schließen des Stromkreislaufes gewährleistet. Hierbei kann der Handgriff beispielsweise mit zwei steckerartigen Zapfen und das Teleskop-Mittelstück an beiden Stirnseiten mit jeweils zwei entsprechenden Aufnahmen versehen sein, ähnlich einer Stecker-Kupplung-Anordnung. Um eine sichere Anordnung des Handgriffes sowohl an der einen als auch an der anderen Stirnseite des Teleskop-Mittelstückes herzustellen, ist vorgesehen, daß der Handgriff einen Verbindungsflansch aufweist, an welchem auch der steckerartige Zapfen ausgebildet ist, und daß der Verbindungsflansch hinsichtlich der Längserstreckung des Handgriffes außermittig angeordnet ist. Der Handgriff kann hierbei so ausgebildet sein, daß dieser parallel, axial versetzt, zu dem Gerätestiel angeordnet ist, wobei der Verbindungsflansch des Handgriffes in einer Verlängerung des Gerätestieles sitzt. Dieser Verbindungsflansch kann des weiteren eine Ausnehmung aufweisen, welche der Außenkontur der Grundstange des Gerätestieles entspricht. Hierbei kann eine gabelförmige Ausbildung des Verbindungsflansches von Vorteil sein. Es ist denkbar, die Gabelarme leicht federnd auszubilden, wobei beim Aufsetzen des Handgriffes auf die Grundstange, welche beim Teleskopieren des Gerätestieles im Bereich zwischen dem Teleskop-Mittelstück und der geräteseitigen Verankerung des Gerätestieles freigelegt wird, der Handgriff aufgeklipst wird, womit bereits hier ein Formschluß gegeben ist. Wird hiernach das Teleskop-Mittelstück mit dem Handgriff, wie bereits beschrieben, verrastet, wobei damit einhergehend der steckerartige Zapfen in die entsprechende Aufnahme eintritt, so wird ein optimaler Formschluß erhalten. Es ist schließlich noch von Vorteil, daß die außermittige Anordnung derart vorgesehen ist, daß nur eine geringe längenmäßige Überdeckung zwischen dem Handgriff und dem Teleskop-Mittelstück gebildet ist. Die Ausbildung ist so getroffen, daß sich der Handgriff im Bereich der geringen längenmäßigen Überdeckung mit dem Teleskop-Mittelstück an der Außenwandung des Mittelstückes abstützt. Der in Längserstreckung gesehene, wesentlich größere Teil des Handgriffes kragt bei der Anordnung des Handgriffes an dem Ende des Gerätestieles über diesen hinaus, was eine Verlängerung des Gerätestieles bedeutet. Bei der Anordnung des Handgriffes im Bereich zwischen dem Teleskop-Mittelstück und der geräteseitigen Verankerung des Gerätestieles stützt sich der in der zuvor beschriebenen Stellung auskragende Teil des Handgriffes nunmehr auf dem Motorgehäuse oder dergleichen ab.

Der Gegenstand der Erfindung ist nachstehend anhand eines zeichnerisch dargestellten Ausführungsbeispieles näher erläutert. Es zeigt:
- Figur 1: ein erfindungsgemäßes Staubsauggerät in Vorderansicht, wobei ein Handgriff an einem Ende des Gerätestieles angeordnet ist,
- Figur 2: das Staubsauggerät gemäß Figur 1 in einer Seitenansicht,
- Figur 3: das Staubsauggerät bei vom Ende des Gerätestieles abgenommenem Handgriff und bei Ansetzen des Handgriffes in dem Bereich zwischen einem Teleskop-Mittelstück und einer geräteseitigen Verankerung des Gerätestieles,
- Figur 4: eine Folgedarstellung der Figur 3,
- Figur 5: eine weitere Folgedarstellung, in welcher der Handgriff zwischen dem Teleskop-Mittelstück und der Verankerung des Gerätestieles befestigt ist,
- Figur 6: eine der Figur 1 entsprechende Darstellung, jedoch die Anordnung des Handgriffes gemäß Figur 5 betreffend,
- Figur 7: den Handgriff in einer Seitenansicht,
- Figur 8: die Vorderansicht des Handgriffes und
- Figur 9: die Draufsicht des Handgriffes.

Das dargestellte Staubsauggerät 1 ist als Handgerät konzipiert. Es besitzt ein Gehäuse 2, an das sich obenhin ein Gerätestiel 3 anschließt mit einem endseitigen Handgriff 4. In dem Handgriff 4 ist ein daumenbetätigbarer Ein/Aus-Schalter 5 angeordnet. Der Elektrokabelanschluß ist an dem dem Ein/Aus-Schalter 5 entgegengesetzten, dem Benutzer zugewandten Ende des Handgriffes 4 angeordnet.

Das Gehäuse 2 ist unterteilt in ein Motorgehäuse 7 und eine sich darüber erstreckende Kammer 8 zur Aufnahme eines Filterbeutels. Das Motorgebläse ist zeichnerisch im einzelnen nicht wiedergegeben.

Das Motorgehäuse 7 geht unterseitig in eine Rohrkupplung 9 über, welche den Luftströmungsanschluß zu einer Saugdüse 10 herstellt.

Bezüglich der Saugdüse 10 kann es sich um eine sogenannte Saug/Bürsten-Düse handeln, die im Düsenmund eine Bürstenwalze enthält, die über einen separaten Antrieb in Rotation gesetzt wird.

Der Gerätestiel 3 ist teleskopierbar ausgebildet, wobei der Gerätestiel 3 eine feststehende Grundstange 11 aufweist, auf welcher ein Teleskop-Mittelstück 12 nach Betätigung einer Verriegelungstaste 13 verschiebbar ist. Die Grundstange 11 besitzt an dem dem Gehäuse 2 zugeordneten Ende eine Verankerung 14, welche in dem Gehäuse 2 einrastbar ist. Auch diese Verrastung kann mittels einer Taste 15 gelöst werden, womit der gesamte Gerätestiel 3 von dem Staubsauggerät 1 abgenommen werden kann.

An den beiden Stirnseiten 16, 17 des Teleskop-Mittelstückes 12 sind jeweils zwei in Längserstreckung des Gerätestieles 3 ausgerichtete, zylindrisch ausgeformte Aufnahmen 18 vorgesehen. Diese Aufnahmen 18 dienen der Stromzuführung, wobei die Aufnahmen 18 elektrisch über innerhalb des teleskopierbaren Gerätestieles 3 angeordnete, nicht dargestellte Kabelschleifen mit dem in dem Motorgehäuse 7 angeordneten Motor verbunden sind. Diese Kabelschleifen erstrecken sich von den Aufnahmen 18, die Grundstange 11 durchtretend, bis in das Motorgehäuse 7. Die Aufnahmen 18 bilden eine Kupplung zur Aufnahme eines handgriffseitigen Steckers.

Der Handgriff 4 ist, wie insbesondere in Figur 7 zu erkennen, im wesentlichen als ein halbiertes Hexagon geformt und weist einen entsprechend geformten Durchgriff 19 zur verbesserten Handhabung auf. Der Querschnitt des so gebildeten Griffstückes ist im wesentlichen kreisrund ausgebildet. In dem vom Daumen erreichbaren vorderen Stirnbereich des Handgriffes 4 ist der bereits erwähnte Ein/Aus-Schalter 5 untergebracht.

Die genannte Stirnfläche weist stets in Richtung auf den Gerätestiel 3 bzw. auf das Teleskop-Mittelstück 12. An der dem Gerätestiel 3 zugewandten Unterseite 20 ist dem Handgriff 4 ein Verbindungsflansch 21 angeformt. Dieser ist gabelförmig gestaltet und weist in Querrichtung zur Längserstreckung des Handgriffes 4 eine größere Breite auf als der Handgriff 4 in seinem Griffbereich, wobei die Breite des Verbindungsflansches 21 wiederum der Breite des Teleskop-Mittelstückes 12 entspricht. Auch entspricht die äußere Kontur des Verbindungsflansches 21 der des Teleskop-Mittelstückes 12. Die durch die Gabelform des Verbindungsflansches 21 gebildete Rohraufnahme 22 besitzt die gleiche Breite wie die Grundstange 11. Im Bereich der Gabelarme 23, 24 des Verbindungsflansches 21 ist diesen jeweils ein steckerartiger Zapfen 25 zugeordnet. Diese Zapfen 25 weisen in Richtung auf das mit dem Handgriff 4 zu versehende Teleskop-Mittelstück 12, wobei die Zapfen 25 mit dem Elektrokabelanschluß 6 über den Ein/Aus-Schalter 5 in Verbindung stehen.

Die Anordnung des Verbindungsflansches 21 an dem Handgriff 4 ist derart getroffen, daß der Verbindungsflansch 21 hinsichtlich der Längserstreckung des Handgriffes 4 außermittig angeordnet ist. In dem gezeigten Ausführungsbeispiel ist die Anordnung konkret so getroffen, daß der Verbindungsflansch 21 außermittig, in Richtung auf die Anschlußstelle zum Teleskop-Mittelstück 12 hin tendierend angeordnet ist. Hierdurch ergibt sich eine geringe längenmäßige Überdeckung a zwischen dem Handgriff 4 und dem Teleskop-Mittelstück 12, wobei das Verhältnis von der Überdeckungslänge a zur Gesamtlänge b des Handgriffes 4 etwa 1:12 entspricht.

Der Handgriff 4 ist in dem Überdeckungsbereich a an seiner Unterseite 20 mit einem Rastnocken 26 versehen. Dieser dient zur Arretierung des Handgriffes 4 an dem Teleskop-Mittelstück 12, wobei letzteres zur Entriegelung eine entsprechende Verriegelungstaste 27 sowohl im Bereich des einen als auch im Bereich des anderen Endes des Teleskop-Mittelstückes 12 aufweist.

Wird das Staubsauggerät 1 in herkömmlicher Weise zur Absaugung von Teppichböden oder dergleichen benutzt, so wird der Handgriff 4 an dem freien Ende des Gerätestieles 3 angeordnet. Hierzu wird der Handgriff 4 auf die Stirnseite 16 des Teleskop-Mittelstückes 12 aufgesetzt, wobei sich der Verbindungsflansch 21 auf die Stirnseite 16 auflegt. Hierbei treten die Zapfen 25 in die entsprechenden Aufnahmen 18 des Teleskop-Mittelstückes 12 ein, womit der elektrische Anschluß des in dem Motorgehäuse 7 angeordneten Motors gegeben ist. Zudem rastet der Rastnocken 26 in eine entsprechende Ausnehmung an der Oberseite des Teleskop-Mittelstückes 12 ein, wobei sich der Handgriff 4 im Bereich seiner Überdeckung a entsprechend an der Oberseite des Teleskop-Mittelstückes 12 abstützt. In dem gezeigten Ausführungsbeispiel kragt hierbei der weit größere Teil, nämlich etwa in Längserstreckung des Handgriffes 4 gesehen zehn Zwölftel des Handgriffes 4, über das Ende des Gerätestieles 3 hinaus, womit letzterer durch den Handgriff 4 verlängert ist. Zur verbesserten Handhabung kann nunmehr das Teleskop-Mittelstück 12 auf der Grundstange 11 nach Entriegelung mittels der Verriegelungstaste 13 verschoben werden, um eine handhabungstechnische Verbesserung zu erzielen.

Um beispielsweise bodennahe Arbeiten oder ein Absaugen von Polstern oder dergleichen durchzuführen, ist es zweckmäßig, den Handgriff 4 von dem freien Ende des Gerätestieles 3 zu entfernen und umzusetzen. Dies geschieht in einfachster Weise nach Betätigung der Verriegelungstaste 27 am Teleskop-Mittelstück 12, womit der Handgriff 4 abziehbar ist. Letzterer kann nunmehr im Bereich zwischen dem Teleskop-Mittelstück 12 und der Verankerung 14 der Grundstange 11 angeordnet werden. Dieser Vorgang ist in den Figuren 3 bis 5 dargestellt.

Zunächst wird der teleskopierbare Gerätestiel 3 gelängt, indem das Teleskop-Mittelstück 12 auf der Grundstange 11 nach Entriegeln mittels der Verriegelungstaste 13 von der Verankerung 14 fortgezogen wird. Hierbei wird ein Freiraum zwischen der Stirnseite 17 des Teleskop-Mittelstückes 12 und der Verankerung 14 gebildet, welcher Freiraum von der Grundstange 11 durchtreten wird. Im Bereich dieses Freiraumes wird nunmehr der Handgriff 4 in einer entgegen der Stellung bei Anordnung am Ende des Gerätestieles 3 um 180° gedrehten Lage eingebracht, wobei die Gabelarme 23, 24 des Verbindungsflansches 21 die Grundstange 11 umgreifen. Hierbei ist es auch denkbar, die Gabelarme 23, 24 federnd auszubilden, womit ein Hintergriff ausgebildet werden kann, um einen Formschluß zwischen dem Verbindungsflansch 21 und der Grundstange 11 zu erzielen. Hiernach wird der Handgriff 4 im Bereich seines Verbindungsflansches 21 auf der Grundstange 11 in Richtung auf die Stirnseite 17 des Teleskop-Mittelstückes 12 verschoben, bis die Zapfen 25 in die entsprechenden Aufnahmen 18 eintreten und der Rastnocken 26 in die entsprechende Ausnehmung des Teleskop-Mittelstückes 12 einfährt (vergl. Figur 4). Schließlich wird das Teleskop-Mittelstück 12 mitsamt dem Handgriff wieder zurück in Richtung auf die Verankerung 14 verschoben, wobei in dieser Stellung das Teleskop-Mittelstück 12 mit der Grundstange 11 verrastet. Auch hier ist wiederum die elektrische Verbindung des Motors zum Kabelanschluß 6 gegeben.

Der so angeordnete Handgriff 4 liegt nunmehr in einem günstigen Bereich in Schwerpunktnähe des Motorgehäuses 2, womit eine optimierte Handhabung des Staubsauggerätes 1 bei bodennaher Arbeit oder dergleichen gegeben ist. In den Figuren 3 bis 6 ist das mit dem in der Nähe des Motorgehäuses 2 angeordneten Handgriff 4 versehene Staubsauggerät 1 mit einem strichpunktiert dargestellten Saugschlauch 28 zum Absaugen von Polstern oder dergleichen versehen. Vor allem bei dieser Nutzung ist die gezeigte Anordnung des Handgriffes 4 von besonderem Vorteil, da gerade bei diesen Arbeiten das Staubsauggerät 1 häufig getragen werden muß.

## Patentansprüche

1. Elektromotorisch betriebenes Staubsauggerät (1) mit einem teleskopierbaren Gerätestiel (3), der einen Handgriff (4) aufweist, dadurch gekennzeichnet, daß der Handgriff (4) abnehmbar ist und zwischen einem Teleskop-Mittelstück (12) und einer geräteseitigen Verankerung (14) des Gerätestieles (3) befestigbar ist.

2. Staubsauggerät nach Anspruch 1, dadurch gekennzeichnet, daß der Handgriff (4) an einem Ende des Gerätestieles (3) angeordnet ist.

3. Staubsauggerät nach einem oder mehreren der vorhergehenden Ansprüche, dadurch gekennzeichnet, daß der Gerätestiel (3) eine feststehende Grundstange (11) aufweist, auf welcher das Teleskop-Mittelstück (12) verschiebbar ist.

4. Staubsauggerät nach einem oder mehreren der vorhergehenden Ansprüche, dadurch gekennzeichnet, daß die Stromzuführung über ein in den Handgriff (4) einlaufendes Kabel (6) erfolgt.

5. Staubsauggerät nach einem oder mehreren der vorhergehenden Ansprüche, dadurch gekennzeichnet, daß der Handgriff (4) mindestens einen steckerartigen Zapfen (25) aufweist zur leitungsmäßigen Verbindung zum Teleskop-Mittelstück (12).

6. Staubsauggerät nach Anspruch 5, dadurch gekennzeichnet, daß das Teleskop-Mittelstück (12) an beiden Stirnseiten (16, 17) eine Aufnahme (18) für den steckerartigen Zapfen (25) aufweist.

7. Staubsauggerät nach einem der Ansprüche 5 oder 6, dadurch gekennzeichnet, daß der Handgriff (4) einen Verbindungsflansch (21) aufweist, an welchem auch der steckerartige Zapfen (25) ausgebildet ist, und daß der Verbindungsflansch (21) hinsichtlich der Längserstreckung des Handgriffes (4) außermittig angeordnet ist.

8. Staubsauggerät nach Anspruch 7, dadurch gekennzeichnet, daß die außermittige Anordnung derart vorgesehen ist, daß nur eine geringe längenmäßige Überdeckung (a) zwischen dem Handgriff (4) und dem Teleskop-Mittelstück (12) gebildet ist.

## Claims

1. Electric motor-driven vacuum cleaning appliance (1) with a telescopic appliance post (3) which comprises a handle (4), characterised in that the handle (4) is removable and can be fixed between a telescope centre piece (12) and an anchorage (14) of the appliance post (3) on the appliance side.

2. Vacuum cleaning appliance according to claim 1, characterised in that the handle (4) is arranged at one end of the appliance post (3).

3. Vacuum cleaning appliance according to one or more of the preceding claims, characterised in that the appliance post (3) comprises a stationary base rod (11) on which the telescope centre piece (12) is slidable.

4. Vacuum cleaning appliance according to one or more of the preceding claims, characterised in that the power is supplied via a cable (6) running in the handle (4).

5. Vacuum cleaning appliance according to one or more of the preceding claims, characterised in that the handle (4) comprises at least one plug-like pin (25) for conductive connection to the telescope centre piece (12).

6. Vacuum cleaning appliance according to claim 5, characterised in that the telescope centre piece (12) at both ends (16, 17) comprises a receptacle (18) for the plug-like pin (25).

7. Vacuum cleaning appliance according to either of claims 5 or 6, characterised in that the handle (4) comprises a connecting flange (21) on which is also formed the plug-like pin (25), and in that the connecting flange (21) is arranged eccentrically with respect to the longitudinal extent of the handle (4).

8. Vacuum cleaning appliance according to claim 7, characterised in that the eccentric arrangement is provided such that only a small overlap (a) in length is formed between the handle (4) and the telescope centre piece (12).

## Revendications

1. Appareil aspirateur (1) actionné par moteur électrique, comportant un manche d'appareil télescopique (3) qui présente une poignée (4), caractérisé en ce que la poignée (4) est amovible et est susceptible d'être fixée entre une pièce médiane télescopique (12) et une ancrage (14), situé du côté de l'appareil, du manche (3) d'appareil aspirateur.

2. Appareil aspirateur selon la revendication 1, caractérisé en ce que la poignée (4) est disposée à une extrémité du manche (3) d'appareil aspirateur.

3. Appareil aspirateur selon l'une ou plusieurs des revendications précédentes, caractérisé en ce que le manche (3) présente une tige de base (11) fixe sur laquelle est susceptible de coulisser la pièce médiane télescopique (12).

4. Appareil aspirateur selon l'une ou plusieurs des revendications précédentes, caractérisé en ce que l'amenée de courant électrique s'effectue par l'intermédiaire d'un câble (6) pénétrant dans la poignée (4).

5. Appareil aspirateur selon l'une ou plusieurs des revendications précédentes, caractérisé en ce que la poignée (4) présente au moins une broche (25) du genre à enficher, pour assurer la liaison conductrice avec la pièce médiane télescopique (12).

6. Appareil aspirateur selon la revendication 5, caractérisé en ce que la pièce médiane télescopique (12) présente sur les deux faces frontales (16, 17) un longement (18) pour la broche (25) du genre à enficher.

7. Appareil aspirateur selon l'une des revendications 5 ou 6, caractérisé en ce que la poignée (4) présente une bride de liaison (21) sur laquelle est montée également la broche (25) du genre à enficher, et en ce que la bride de liaison (21) est disposée de façon excentrée par rapport à l'étendue longitudinale de la poignée (4).

8. Appareil aspirateur selon la revendication 7, caractérisé en ce que l'agencement excentré est prévu de manière que seul un faible recouvrement en longueur (a) soit réalisé entre la poignée (4) et la pièce médiane télescopique (12).
